# EUROPÄISCHE PATENTSCHRIFT

(11) **EP 1 658 785 B1**
(45) Veröffentlichungstag und Bekanntmachung des Hinweises auf die Patenterteilung: **30.04.2008**
(21) Anmeldenummer: 05025397.0
(22) Anmeldetag: 22.11.2005
(51) Int. Cl.: A47B 88/04

(54) **Einzugshilfe für einen Auszug**
Closing aid for a drawer
Aide de fermeture pour un tiroir

(30) Priorität: 23.11.2004 DE 202004018189 U
(43) Veröffentlichungstag der Anmeldung: 24.05.2006
(73) Patentinhaber: Vauth-Sagel Holding GmbH & Co. KG, 33034 Brakel (DE)
(72) Erfinder: Sagel, Thomas, 33034 Brakel-Erkeln (DE); Sagel, Claus, 33602 Bielefeld (DE)
(74) Vertreter: Hanewinkel, Lorenz

(56) Entgegenhaltungen:
- EP-A- 0 386 731
- DE-A1- 4 020 277
- DE-U1- 20 308 217

## Beschreibung

Die Erfindung betrifft eine Einzugshilfe für einen Auszug eines Schrankes odgl. mit einem sich in einer Auszugsrichtung erstreckenden Kunststoffgehäuse in dessen Seitenwänden sich jeweils in der Auszugsrichtung eine Kulisse erstreckt, in der ein Koppelglied mit Führungszapfen beidseitig geführt ist, auf das eine Einzugsfeder einwirkt, die in dem Gehäuse enthalten ist, und wobei das Koppelglied aus dem Gehäuse herausragend eine Koppelgabel trägt, in die ein beim Ausziehen verschieblicher Mitnehmer in einem Auszugsendweg eingreift, und wobei die Kulisse in einer Federspannstellung anfangs des Auszugsendweges für die Führungszapfen je eine Ausbuchtung aufweist an der eine Raste ausgebildet ist, so daß bei dort abgesenkt gehaltenem Koppelglied die Koppelgabel den Mitnehmer freigibt.

Eine derartige Einzugshilfe ist aus der EP 0 386 731 B1 bekannt. An ein Koppelglied das in einer Kulisse geführt ist und von einem Mitnehmer in eine Rast- und eine Arbeitsstellung der Kulisse zu verbringen ist, greift unmittelbar ein Federelement an, wobei eine Querkraftkomponente auftritt, die quer zur Kulissenbahn aus der Raststellung gerichtet vorgesehen ist, wodurch eine unbeabsichtigte Auslösung der Raste, wenn der Mitnehmer nicht gegriffen hat, nicht auszuschließen ist. Deshalb ist in der Einzugsendstellung an der Kulisse eine Fangstellung vorgesehen, in der mittels einer Einfuhrschräge an dem Mitnehmer das Koppelglied unter Einwirkung der Querkgraftkomponenten wieder in den Mitnehmer aufgenommen wird. Dies setzt aber zusätzlich voraus, daß die Endstellung des Mitnehmers in der Kulisse auch die Endstellung des Einzuges ist, wodurch er mangels eines Toleranzüberweges keine Schließkraftkomponente in der Endstellung erhält. Ein Dämpfer des Anschlags des Koppelgliedes ausgleichenden ist nicht vorgesehen.

Weiterhin ist aus der DE 40 20 277 A1 eine Einzugshilfe bekannt, die an einem Schenkel eines Montagewinkels eines Führungsprofils eines Rollenlagers angeordnet ist, und wobei in einem Kunststoffgehäuse eine Zugfeder und ein zweifach geführtes damit verbundenes Koppelglied in einer Kulisse geführt gelagert ist.

Dieses Koppelglied verrastet in einer voll gespannten Federstellung in einer Ausbuchtung der Kulisse mit einem Führungszapfen, wobei es derartig verkippt ist, daß seine Koppelgabel den Mitnehmer für einen weiteren Auszugsweg freigibt. Zum Ankoppeln bei einer Neuinbetriebnahme, wenn die Feder entspannt und das Koppelglied in die Endstellung gezogen ist, ist ein gesonderter elastischer Koppelhaken am Koppelglied ausgebildet, der von dem Mitnehmer überwunden werden muß. Die Feder übt unmittelbar angekoppelt einen Schrägzug auf das Koppelglied und damit auch auf die Koppelgabel aus. Ein Dämpfer des Anschlags ist nicht vorgesehen.

Weiterhin ist aus der DE 203 08 217 U1 eine Einzugshilfe ähnlicher Art bekannt, bei der parallel zur Feder ein Dämpfer angeordnet, der der Federkraft und ggfls. auch einer externen Schubkraft beim Einziehen moderierend entgegenwirkt. Das Gehäuse der Vorrichtung ist relativ aufwendig gestaltet, da es mehrere Führungskanten und -leisten aufweist, an denen seitliche Ansätze der Koppelgabel sowie eines Fortsatzes derselben abstützend geführt sind.

Aufgabe der Erfindung ist es die Nachteile der vorbekannten Einzugshilfen zu beseitigen.

Die Lösung besteht darin, daß mit dem Koppelglied im Führungsglied, das in der Kulisse geführt ist, gelenkig im Bereich der Kulisse, verbunden ist, und die Einzugsfeder an dem Führungsglied angreift.

Vorteilhafte Ausgestaltungen sind in den Unteransprüchen angegeben.

Durch ein Führungsglied werden die Feder- und die Dämpferkraft immer in der Einzugsrichtung, in der sich die Kulissenführung erstreckt, ausgerichtet auf das gelenkig mit dem Führungsglied verbundene Koppelglied übertragen. Sowohl das Führungsglied als auch das Koppelglied sind beabstandet voneinander mit Querbolzen in der Kulisse geführt, wodurch das Koppelglied eine doppelte Führung dort hat. In der voll gespannten Stellung der Feder hintergreift das Koppelglied eine Rastnase, die am Ende der Kulisse an einer Ausbuchtung derselben ausgebildet ist. Diese Rastnase bietet dem Koppelglied bei gespannter Feder einen sicheren Halt.

Die Koppelgabel weist zwei kräftige Zinken mit zueinander gerichteten steilen Flanken auf, so daß der dazwischengreifende Mitnehmer sowohl in Zugrichtung als auch in Schubrichtung Formschluß hat und außer der Zugkraft auch die Rückhaltekraft des Dämpfers übertragen wird und ggfls. eine externe Schubkraft auf den Dämpfer übertragen wird.

Vorzugsweise hat der Dämpfer in der Einschubrichtung wirkend eine Vakuumkammer, die auf dem Anfangsweg überwiegend wirksam ist, und eine Druckkammer, die auf den Endweg besonders wirksam ist und so ein weiches Anschlagen erbringt.

Um eine einfache Inbetriebnahme zu ermöglichen, ist der Querbolzen des Koppelgliedes an einem Federarm gehalten, der einteilig an diesem angespritzt ist, und die auszugsseitige Gabelzinke ist mit einer Auflaufschräge versehen, so daß die Zinke dank der Elastizität des Federarmes vom Mitnehmer überfahren werden kann und hinter diesem verrastet, so daß beim Ausziehen des Zuges die Feder gespannt wird.

Vorteilhaft ist es vorgesehen, daß der Feder bei voll eingezogenem Auszug, wenn dieser extern angeschlagen hat, einen Restfederweg verbleibt, der ein sicheres Schließen des Auszuges mit einem Toleranzausgleich bewirkt. Damit trotz dieses Federrestweges ein sicheres Einkoppeln des Mitnehmers in der Endstellung möglich ist, hat der Mitnehmer zwei in Auszugsrichtung beabstandete Mitnehmerfinger, so daß bei fehlendem Restweg, wenn die Feder anfangs in ihrer Endstellung liegt, der zuvorderst liegende Mitnehmerfinger voll die Gabelzinken übergreift. Wird hingegen bei gespannter Feder der Mitnehmer in das durch die Rastung geneigt gestellte Koppelglied eingefahren, liegen beide Mitnehmerfinger zwischen den Gabelzinken und in Formschluß an diesen jeweils an.

Figur 1 bis 7 zeigen eine vorteilhafte Ausgestaltung der Erfindung.
- Figur 1: zeigt eine Seitenansicht der Einzugshilfe;
- Figur 2: zeigt einen axialen Schnitt zu Figur 1;
- Figur 3: zeigt eine Draufsicht zu Figur 1;
- Figur 4: zeigt perspektivisch das Koppelglied;
- Figur 5: zeigt perspektivisch das Führungsglied;
- Figur 6: zeigt eine Auszugsführungsschiene mit dem Mitnehmer;
- Figur 7: zeigt eine Stirnansicht zu Figur 6.

Figur 2 zeigt ein längsgeschnittenes Kunststoffgehäuse 1, in Verbindung mit dessen Seitenansicht, Figur 1, ersichtlich ist, daß die beiden dargestellten Wände in deren Längserstreckung je eine Kulisse 10 parallel zueinander enthalten, in denen ein Koppelglied 4 und ein Führungsglied 5, das geschnitten dargestellt ist, jeweils mit einem Führungszapfen 42, 50 geführt sind. Der Zapfen 50 erstreckt sich in einen Führungssteg 51 und dient als zylindrischer Lagerzapfen für ein ihn um mehr als 180° umschließendes Lagerauge 40 des Koppelgliedes 4, das ein Schwenkspiel um 10° - 30° im Lager hat.

Das Führungsglied 50 weist gegenüberliegend vom Führungszapfen 50 einen Stahlanker 53 auf, der mit einem an der Kolbenstange 31 eines Dämpfers 3 befestigten Magneten 30 durch Magnetkraft gekoppelt ist. Der Dämpfer 3 ist durch einen Seitendurchbruch 17 in eine Dämpferkammer 14 des Gehäuses 1 eingesetzt und stützt sich an einer Stirnwand ab. Ebenso ist eine Rückholfeder 2 in Längsrichtung des Gehäuses 1 parallel zum Dämpfer 3 in einer Federkammer 13, angeordnet, wo sie an der Stirnwand endseitig mit einem Federhalter 18 fixiert ist. Andernends ist sie ebenso mit einem Federhaltereinschnitt 54 in einem Fortsatz 55 des Führungsgliedes 5 festgelegt, der an einem Versteifungssteg 15 des Gehäuses 1 obenseitig geführt ist. Das Führungsglied 5 nimmt das Kippmoment der Feder 2 auf und wirkt nur in Längsrichtung der Kulisse 10 auf das Koppelglied 4.

Das Koppelglied 4 trägt eine Koppelgabel 44, deren beiden Gabelzinken 47, 48 aus einem Kopfdurchbruch 19 des Gehäuses 1 herausragen, deren einander gegenüberliegenden Flanken 45, 46 jeweils senkrecht zum Gehäuse 1 stehen und deren außenseitigen Flanken Führungsschrägen 49 tragen.

Der Führungszapfen 42 läuft beidseitig in der Kulissenführung 10, die in einer Spannstellung der Feder 2 aus der geraden Führungsbahn in eine Ausbuchtung 12 übergeht, durch die im Übergangsbereich eine Rastnase 11 ausgebildet ist hinter die verbracht der Führungszapfen 42 die Feder 2 gespannt sicher hält, wodurch die Gabelzinke 47 im Gehäuse 1 versenkt gehalten ist, so daß ein Mitnehmer 60 einer vorbeilaufenden Führungsschiene 6 einer Auszugsschiene aus der Koppelgabel 44 antreten und auch wiedereintreten kann. Wird dann eine Schubkraft vom Mitnehmer 60 auf die noch herausragende Gabelzinke 48 ausgeübt, so entrastet das Koppelglied 4 hinter der Rastnase 11 und die zweite Gabelzinke 47 tritt wieder aus dem Gehäuse 1 aus und überträgt die freiwerdende Federkraft auf den Mitnehmer 60 und den Auszug in Richtung auf die eingeschobene Endstellung.

Um zu ermöglichen, daß bei Inbetriebnahme der Vorrichtung der Mitnehmer 60 mühelos in die in der Enstellung befindliche Koppelgabel 44 in Eingriff gebracht werden kann, ist der Führungszapfen 42 an einem Federarm 41 angebracht, der sich im Inneren des Koppelgliedes 4 in einem Freiraum 43 in Kulissenrichtung erstreckt. Dadurch kann der in Einschubrichtung vorausliegende Mitnehmerfinger 61 auf die Führungsschräge 49 der Gabelzinke 47 auflaufend diese verdrängen und sich dahinter verhaken, so daß danach die Feder 2 aufgezogen werden kann. Im Normalbetrieb greifen jedoch beide Mitnehmerfinger 61, 62 mit geringer Toleranz annähernd beidseitig an den Gabelflanken 45, 46 formschlüssig an, so daß beim Einziehvorgang sowohl die Zugkraft der Feder 2 als auch, falls der Einschub in Schließrichtung beaufschlagt ist, die des Dämpfers 3 übertragen werden.

Figur 3 zeigt das Gehäuse 1 mit dem Kopfdurchbruch 19, aus dem die Gabelzinken 47, 48 herausragen. Man erkennt durch den Durchbruch 19 beidseitig Versteifungs- und Führungsstege 15. Stirnseitig am Gehäuse 1 sind jeweils Rastklammern 16 angeformt, mit denen es in eine Aufnahme an der Führungshalterung einzuclipsen ist.

Figur 4 zeigt in einer Perspektive das Koppelglied 4 mit den beiden Gabelzinken an der Koppelgabel 44. Das Lagerauge 40 ist seitlich geöffnet. Der Lagerzapfen 42 ist an einem Federarm 41 in einem Freiraum 43 gehalten.

Figur 5 zeigt das Führungsglied 5, aus dem stirnseitig ein Lagerzapfen 50 quer heraussteht, der mit den Führungsstegen 51, 52 fluchtet und die gleich Weite hat, so daß auch er zur Kulissenführung dient. Die Führungsstege 51, 52 erstrecken sich über die ganze Länge des Führungsgliedes 5 und nehmen damit problemlos gleitend das Kippmoment auf, das die Federkraft in Verbindung mit der Dämpferkraft und der am Lagerzapfen 50 angreifenden Zug- oder Druckkraft bewirken. Die Feder wird in den unten gezeigten Federhalter 54 mit ihrem Ende eingelegt. Der Dämpfer greift am stirnseitigen Anker 53 in Zugrichtung magnetisch an.

Figur 6 zeigt eine Einzugsschiene 6 einer Teleskop-Kugelführung an der der Mitnehmer 60 angeschweißt ist.

Figur 7 zeigt einen Querschnitt der Teleskopführung mit der Schiene 6. Die innere Schiene 7 und die äußere Schiene 6 befinden sich einerseits an einer feststehenden Wand 65 und andererseits an einer verschieblichen Auszugswand 75, so daß sich die Mitnehmer 60 sich beim Verschieben des Auszuges mit der Koppelgabel 44 relativ zum Gehäuse 1 verschiebt, das an der gleichen Wandung 75 wie die innere Auszugsschiene 7 festgelegt ist.

### Bezugszeichenliste

- 1: Gehäuse
- 10: Kulisse
- 11: Rastnase
- 12: Ausbuchtung von 10
- 13: Federkammer
- 14: Dämpferkammer
- 15: Versteifungssteg
- 16: Rastklammern
- 17: Seitendurchbruch
- 18: Federhalter
- 19: Kopfdurchbruch
- 2: Feder
- 3: Dämpfer
- 30: Magnetkopf
- 31: Kolbenstange
- 4: Koppelglied
- 40: Lagerauge
- 41: Federarm
- 42: Führungszapfen
- 43: Freiraum
- 44: Koppelgabel
- 45: Gabelflanken innen
- 46: Gabelflanken innen
- 47: Gabelzinken
- 48: Gabelzinken
- 49: Führungsschräge
- 5: Führungsglied, Bindeglied
- 50: Lagerzapfen
- 51: Führungsstege
- 52: Führungsstege
- 53: Magnetanker
- 54: Federhalter
- 55: Fortsatz
- 6: Auszugsschiene außen
- 60: Mitnehmer
- 61: Mitnehmerfinger
- 62: Mitnehmerfinger
- 65: feststehende Wand
- 7: innere Auszugsschiene
- 75: Auszugswand

## Patentansprüche

1. Einzugshilfe für einen Auszug eines Schrankes odgl. mit einem sich in einer Auszugsrichtung erstreckenden Kunststoffgehäuse (1) in dessen Seitenwänden sich jeweils in der Auszugsrichtung eine Kulisse (10) erstreckt, in der ein Koppelglied (4) mit Führungszapfen (42) beidseitig geführt ist, auf das eine Einzugsfeder (2) einwirkt, die in dem Gehäuse (1) enthalten ist, und wobei das Koppelglied (4) aus dem Gehäuse (1) herausragend eine Koppelgabel (44) trägt, in die ein beim Ausziehen verschieblicher Mitnehmer (60) in einem Auszugsendweg eingreift, und wobei die Kulisse (10) in einer Federspannstellung anfangs des Auszugsendweges für die Führungszapfen (42) je eine Ausbuchtung (12) aufweist an der eine Raste (11) ausgebildet ist, so daß bei dort abgesenkt gehaltenem Koppelglied (4) die Koppelgabel (44) den Mitnehmer (60) freigibt, **dadurch gekennzeichnet, daß** mit dem Koppelglied (4) ein Führungsglied (5), das in der Kulisse (10) geführt ist, gelenkig im Bereich der Kulisse (10) verbunden ist, und die Einzugsfeder (2) an dem Führungsglied (5) angreift.

2. Einzugshilfe nach Anspruch 1, **dadurch gekennzeichnet, daß** an dem Führungsglied (5) ein Dämpfer (3) parallel zur Feder (2) angreift, der in der Einzugsrichtung wirkt.

3. Einzugshilfe nach Anspruch 2, **dadurch gekennzeichnet, daß** der Dämpfer (3) ein Unterdruck- und eine Überdruckkammer enthält.

4. Einzugshilfe nach einem der vorstehenden Ansprüche, **dadurch gekennzeichnet, daß** das Führungsglied (5) einen querliegenden Lagerzapfen (50) trägt, der in einem seitlich geöffneten Lagerauge (40) des Koppelgliedes (4) beschränkt verschwenkbar gehalten ist.

5. Einzugshilfe nach einem der vorstehenden Ansprüche, **dadurch gekennzeichnet, daß** der Führungszapfen (42) an einem Federarm (41) ausgebildet ist, der sich parallel zur Kulisse (10) in Auszugsrichtung erstreckt.

6. Einzugshilfe nach einem der vorstehenden Ansprüche, **dadurch gekennzeichnet, daß** der Mitnehmer (60) zwei in Einzugsrichtung beabstandete Mitnehmerfinger (61, 62) aufweist, die mit geringem Spiel zwischen zwei Gabelzinken (47, 48) der Koppelgabel (44) passen.

7. Einzugshilfe nach Anspruch 6, **dadurch gekennzeichnet, daß** die Gabelzinken (47, 48) zueinandergerichtete parallele Gabelflanken (45, 46) tragen und die in der Auszugsrichtung gelegene Gabelzinke (47) andererseits eine Führungsschräge (49) trägt, so daß diese Zinke (47) von dem in der Einzugsrichtung gelegene Mitnehmerfinger (61) überlaufen und dahinter verrastet werden kann.

8. Einzugshilfe nach einem der Ansprüche 2 bis 7, **dadurch gekennzeichnet, daß** die Feder (2) und der Dämpfer (3) durch Gehäuseöffnungen in eine Federkammer (13) und eine Dämpferkammer (14) eingesetzt sind und dort axial fixiert sind.

9. Einzugshilfe nach Anspruch 8, **dadurch gekennzeichnet, daß** der Dämpfer (3) mit seiner Kolbenstange (31) magnetisch an dem Führungsglied (5) festgelegt ist.

10. Einzugshilfe nach einem der vorstehenden Ansprüche, **dadurch gekennzeichnet, daß** das Gehäuse (1) an seinen Stirnenden angeformte Rastklammern (16) trägt, die es lösbar mit einer Auszugswand (75) oder einer feststehenden Wand (65) verbinden, an der der Auszug verschieblich gehalten ist.

11. Einzugshilfe nach Anspruch 10, **dadurch gekennzeichnet, daß** der Auszug mit einer Teleskop-Kugellagerschiene (6) gelagert ist und das Gehäuse (1) etwa die gleiche Breite wie diese aufweist.

## Claims

1. Closing aid for a drawer of a cupboard or the like with a plastic casing (1) extending in one drawing-out direction, in the sidewalls of which respectively one slotted link (10) extends in the drawing-out direction, inside of which guiding pins (42) guide a coupling element (4) on both sides, a tension spring contained in the casing (1) acting on said coupling element, wherein the coupling element (4) protruding over the casing (1) carries a coupling fork (44), into which a catch pin (60), mobile during the drawing movement, catches in a final phase of drawing out, and wherein the slotted link (10) has a recess (12) for each guiding pin (42), in a spring tensioned position at the beginning of the final phase of drawing out, a notch (11) being formed at said recess so that when the coupling element (4) is held there in a lowered position, the coupling fork (44) releases the catch pin (60),
**characterized in that** a guiding link (5), guided in the slotted link, is connected with the coupling element (4) in an articulated way in the area of the slotted link (10), and the tension spring (2) acts on the guiding link (5).

2. Closing aid according to claim 1, **characterized in that** a damper (3), parallel to the spring (2), acts on the guiding link (5), taking effect in the closing direction.

3. Closing aid according to claim 2, **characterized in that** the damper (3) contains a vacuum chamber and a hyperbaric chamber.

4. Closing aid according to one of the above claims, **characterized in that** the guiding link (5) carries a transversal axle journal (50), which is swivel-mounted and pivoted within limits in a bearing eye (40) at the side of the coupling element (4).

5. Closing aid according to one of the above claims, **characterized in that** the guiding pin (42) is formed on a spring arm (41), which extends parallel to the slotted link (10) in the drawing-out direction.

6. Closing aid according to one of the above claims, **characterized in that** the catch pin (60) has two catch pin fingers (61, 62), spaced in the closing direction, which fit, with a minor clearance, between two fork prongs (47, 48) of the coupling fork (44).

7. Closing aid according to claim 6, **characterized in that** the fork prongs (47, 48) carry two parallel fork flanks (45, 46) directed towards each other, and the fork prong (47) that is positioned in the drawing-out direction carries a guiding skew (49), so that this prong (47) can be passed by the catch pin finger (61) that is positioned in the closing direction, and caught behind it.

8. Closing aid according to one of the claims 2 to 7, **characterized in that** the spring (2) and the damper (3) are inserted in a spring chamber (13) and a damper chamber (14) through case openings, and are axially fixed there.

9. Closing aid according to claim 8, **characterized in that** the damper (3) with its piston rod (31) is magnetically fixed at the guiding link (5).

10. Closing aid according to one of the above claims, **characterized in that** the casing (1) carries moulded detent clamps (16) on its front ends, which establish a detachable connection with a sliding wall (75) or a stationary wall (65) on which the drawer is movably held.

11. Closing aid according to claim 10, **characterized in that** the drawer is supported by means of a telescopic ball bearing rail (6) and the casing (1) has about the same width as said rail.

## Revendications

1. Aide de fermeture pour un tiroir d'une armoire et d'autres choses semblables avec un boîtier en plastique (1) s'étendant dans une direction d'extraction, avec une coulisse (10) s'étendant dans la direction d'extraction dans chacune des parois latérales dudit boîtier respectivement, dans laquelle un élément de couplage (4) avec des tourillons de guidage (42) est guidé des deux côtés, un ressort de fermeture (2),contenu dans le boîtier (1), agissant sur ledit élément de couplage, et l'élément de couplage (4) portant une fourche de couplage (44) qui fait saillie du boîtier (1), un entraîneur (60), déplaçable au cours de l'extraction, engrène dans ladite fourche pendant la course de la fin de l'extraction, et la coulisse (10) comportant un creux (12) pour chaque tourillon de guidage (42) dans une position de tension du ressort au début de la course de la fin de l'extraction, un cran d'arrêt (11) étant formé audit creux afin que, l'élément de couplage (4) tenu abaissé, la fourche de couplage (44) débloque l'entraîneur (60),
**caractérisée en ce qu'**un élément de guidage (5), guidé dans la coulisse, est joint d'une façon articulé avec l'élément de couplage (4) dans l'étendue de la coulisse (10), et le ressort de fermeture (2) agit sur l'élément de guidage.

2. Aide de fermeture selon la revendication 1, **caractérisée en ce qu'**un amortisseur (3) agit sur l'élément de guidage (5) parallèlement au ressort (2), ledit amortisseur produisant de l'effet dans la direction de fermeture.

3. Aide de fermeture selon la revendication 2, **caractérisée en ce que** l'amortisseur (3) contient une chambre à dépression et une chambre à surpression.

4. Aide de fermeture selon l'une des revendications précédentes, **caractérisée en ce que** l'élément de guidage (5) porte un tourillon transversal (50), qui est tenu, pivotant dans des limites, dans un oeil de palier latéralement ouvert (40) de l'élément de couplage (4).

5. Aide de fermeture selon l'une des revendications précédentes, **caractérisée en ce que** le tourillon de guidage (42) est formé sur un bras de ressort (41), qui s'étend parallèlement à la coulisse (10) dans la direction d'extraction.

6. Aide de fermeture selon l'une des revendications précédentes, **caractérisée en ce que** l'entraîneur (60) possède deux doigts d'entraînement (61, 62), espacés dans la direction de fermeture, qui s'insèrent à jeu réduit entre deux fourchons (47, 48) de la fourche de couplage (44).

7. Aide de fermeture selon la revendication 6, **caractérisée en ce que** les fourchons (47, 48) portent des flancs de fourche (45, 46) parallèles, l'un opposé à l'autre, et le fourchon (47) situé dans la direction d'extraction porte, sur son autre côté, un chanfrein de guidage (49), de sorte que ce fourchon (47) peut être dépassé par le doigt d'entraînement (61) situé dans la direction de fermeture et enclenché derrière celui-ci.

8. Aide de fermeture selon une des revendications 2 à 7, **caractérisée en ce que** le ressort (2) et l'amortisseur (3) sont insérés dans une chambre de ressort (13) et une chambre d'amortisseur (14) à travers des ouvertures dans le boîtier, où ils sont fixés axialement.

9. Aide de fermeture selon la revendication 8, **caractérisée en ce que** l'amortisseur (3), par sa tige de piston (31), est fixé magnétiquement à l'élément de guidage (5).

10. Aide de fermeture selon l'une des revendications précédentes, **caractérisée en ce que** le boîtier (1) porte des crampes d'arrêt (16) formées sur ses extrémités frontales, qui l'accouplent d'une façon détachable avec une paroi coulissante (75) ou avec une paroi fixe (65), sur laquelle le tiroir est tenu de façon mobile.

11. Aide de fermeture selon la revendication 10, **caractérisée en ce que** le tiroir est logé à l'aide d'un rail télescopique sur roulement à billes (6), et le boîtier (1) a environ la même largeur que celui-ci.
